# EUROPÄISCHE PATENTANMELDUNG

(11) **EP 4 531 208 A1**
(43) Veröffentlichungstag der Anmeldung: **02.04.2025**
(21) Anmeldenummer: 24187352.0
(22) Anmeldetag: 09.07.2024
(51) Int. Cl.: H01R 4/48

(54) **ANSCHLUSSKLEMME ZUM ANSCHLIESSEN EINER ELEKTRISCHEN LEITUNG**

(30) Priorität: 17.07.2023 LU 504752
(71) Anmelder: Phoenix Contact GmbH & Co KG, 32825 Blomberg (DE)
(72) Erfinder: HOPPMANN, Ralph, 32549 Bad Oeynhausen (DE); REINEKE, Michael, 32839 Steinheim (DE); BERGHAHN, Kevin, 32825 Blomberg (DE); SELSE, Andre, 32758 Detmold (DE)

(57) **Zusammenfassung**

Eine Anschlussklemme (1) zum Anschließen einer elektrischen Leitung (2) umfasst ein Gehäuse (10), das eine Stecköffnung (101) aufweist, in die die elektrische Leitung (2) zum Anschließen an die Anschlussklemme (1) entlang einer Steckrichtung (E) einsteckbar ist. An dem Gehäuse (10) ist ein Kontaktelement (11) zum elektrischen Kontaktieren mit der elektrischen Leitung (2) angeordnet, wobei das Kontaktelement (11) einen Kontaktabschnitt (111) mit einer Einführöffnung (115) aufweist, in die die elektrische Leitung (2) zum elektrischen Kontaktieren mit dem Kontaktelement (11) einführbar ist. Ein an dem Gehäuse (10) angeordnetes Federelement (12) weist einen Klemmschenkel (120) auf. Der Klemmschenkel (120) ist durch Zusammenwirken eines Auslöseelements (13) mit der elektrischen Leitung (2) aus einer Freigabestellung lösbar. Das Federelement (12) weist einen an dem Klemmschenkel (120) angeordneten, ersten Rastabschnitt (122) und das Kontaktelement (11) einen zweiten Rastabschnitt (113) auf. In der Freigabestellung sind der erste Rastabschnitt (122) und der zweite Rastabschnitt (113) miteinander verrastet.

## Beschreibung

Die Erfindung betrifft eine Anschlussklemme zum Anschließen einer elektrischen Leitung nach dem Oberbegriff des Anspruchs 1.

Eine derartige Anschlussklemme umfasst ein Gehäuse, das eine Stecköffnung aufweist, in die die elektrische Leitung zum Anschließen an die Anschlussklemme entlang einer Steckrichtung eingesteckt werden kann. An dem Gehäuse ist ein Kontaktelement zum elektrischen Kontaktieren mit der elektrischen Leitung angeordnet. Das Kontaktelement weist einen Kontaktabschnitt mit einer Einführöffnung auf, in die die elektrische Leitung zum elektrischen Kontaktieren mit dem Kontaktelement einführbar ist. An dem Gehäuse ist zudem ein Federelement angeordnet, das einen Klemmschenkel aufweist, der ausgebildet ist, in einer Klemmstellung auf die elektrische Leitung einzuwirken, um die elektrische Leitung in Kontakt mit dem Kontaktabschnitt zu bringen. Der Klemmschenkel ist aus der Klemmstellung in eine Freigabestellung relativ zu dem Gehäuse verstellbar, um die elektrische Leitung freizugeben. Der Klemmschenkel wird in der Freigabestellung des Klemmschenkels in Position relativ zu dem Gehäuse gehalten. Ein Auslöseelement ist verstellbar an dem Gehäuse angeordnet, wobei der Klemmschenkel durch Zusammenwirken des Auslöseelements mit der elektrischen Leitung aus der Freigabestellung lösbar ist.

Eine solche Anschlussklemme verwirklicht durch Verwendung des Federelements einen Federkraftanschluss, bei dem die elektrische Leitung in angeschlossener Stellung mit dem Kontaktelement unter elastischer Federwirkung des Federelements verklemmt und somit elektrisch an das Kontaktelement angeschlossen ist.

Bei einer aus der DE 10 2019 127 464 B3 bekannten Anschlussklemme ist ein Federelement in Form einer Zugfeder vorgesehen, die eine angeschlossene elektrische Leitung durch elastische Federwirkung in Anlage mit einem zugeordneten Kontaktelement zieht und somit eine klemmende Verbindung zwischen der elektrischen Leitung und dem Kontaktelement herstellt. Die elektrische Leitung wird hierzu bei Ansetzen durch eine Öffnung in dem Klemmschenkel hindurchgeschoben und in angeschlossener Stellung zwischen dem Klemmschenkel und dem Kontaktelement verklemmt.

Bei der Anschlussklemme der DE 10 2019 127 464 B3 ist eine Rasteinrichtung vorgesehen, über die der Klemmschenkel in einer Freigabestellung relativ zu dem Gehäuse verrastet ist. Bei Einstecken der elektrischen Leitung wird die Rasteinrichtung ausgelöst und somit die Verrastung aufgehoben, sodass der Klemmschenkel aus der Freigabestellung verstellt wird und dadurch die elektrische Leitung mit dem Kontaktelement verklemmt. Um den Klemmschenkel in die Freigabestellung zu überführen, insbesondere um ein Ansetzen der elektrischen Leitung zu ermöglichen oder eine angeschlossene elektrische Leitung von der Anschlussklemme zu lösen, kann ein Werkzeug, zum Beispiel ein Schraubendreher, an die Anschlussklemme angesetzt und dadurch eine Kraft auf den Klemmschenkel ausgeübt werden.

Während bei der DE 10 2019 127 464 B3 ein Verstellen des Klemmschenkels unmittelbar durch ein Werkzeug erfolgt, ist bei aus der DE 10 2019 135 203 A1 und der DE 10 2020 104 140 A1 bekannten Anschlussklemmen jeweils ein Betätigungselement in Form eines sogenannten Drückers (Pushers) vorgesehen, der in das Gehäuse der Anschlussklemme eingedrückt werden kann, um auf diese Weise auf den Klemmschenkel einzuwirken und den Klemmschenkel in seine Freigabestellung zu überführen.

Aus der DE 10 2020 119 372 A1 ist eine Anschlussklemme mit einem Federelement bekannt, das einen Klemmschenkel aufweist, der in einer Freigabestellung mit einem Auslöseelement verrastet ist. Ein Kontaktelement weist einen Kontaktabschnitt in Form eines Materialdurchzugs auf, in den eine elektrische Leitung zum Kontaktieren mit dem Kontaktelement einführbar ist.

Aufgabe der vorliegenden Erfindung ist es, eine Anschlussklemme zur Verfügung zu stellen, die bei vorteilhafter elektrischer Kontaktierung eine einfache Handhabung zum Anschließen eines elektrischen Leiters ermöglicht, bei zuverlässigem Halt des Klemmschenkels in der Freigabestellung und zudem zuverlässiger Auslösung bei Einstecken eines elektrischen Leiters.

Diese Aufgabe wird durch einen Gegenstand mit den Merkmalen des Anspruchs 1 gelöst.

Demnach weisen das Federelement einen an dem Klemmschenkel angeordneten, ersten Rastabschnitt und das Kontaktelement einen zweiten Rastabschnitt auf, wobei in der Freigabestellung der erste Rastabschnitt und der zweite Rastabschnitt miteinander verrastet sind, um den Klemmschenkel in der Freigabestellung des Klemmschenkels in Position relativ zu dem Gehäuse zu halten.

Bei der Anschlussklemme wird die elektrische Leitung elektrisch mit dem elektrischen Kontaktelement kontaktiert, indem bei in die Stecköffnung eingesteckter elektrischer

Leitung der Klemmschenkel auf die elektrische Leitung einwirkt und diese federelastisch in Richtung eines Kontakts mit dem Kontaktelement belastet. Um das Anstecken der elektrischen Leitung zu erleichtern, kann der Klemmschenkel des Federelements elastisch ausgelenkt werden, um auf diese Weise den Klemmschenkel in eine Freigabestellung zu überführen, in der ein Raum im Inneren des Gehäuses im Bereich der Stecköffnung freigegeben ist und somit die elektrische Leitung in einer im wesentlichen kraftloser Weise in die Stecköffnung eingesteckt oder (alternativ) eine angeschlossene elektrische Leitung in einfacher Weise von der Anschlussklemme entnommen werden kann.

Bei in der Freigabestellung befindlichem Klemmschenkel kann die Anschlussklemme beispielsweise auch durch einen Hersteller an einen Kunden ausgeliefert werden.

Die Anschlussklemme weist ein an dem Gehäuse verstellbar angeordnetes Auslöseelement auf. Das Auslöseelement dient zum Wechselwirken mit einer elektrischen Leitung, wenn diese in die Stecköffnung eingesteckt wird. Dadurch, dass das Auslöseelement bei Einstecken der elektrischen Leitung zu dem Gehäuse verstellt wird und dadurch der Halt des Klemmschenkels aufgehoben wird, schließt die Anschlussklemme selbsttätig bei Einstecken der elektrischen Leitung. Es ergibt sich ein einfacher Anschlussvorgang, bei zuverlässigem Kontaktieren der elektrischen Leitung mit dem Kontaktelement durch Klemmwirkung des Klemmschenkels.

Das Kontaktelement weist einen Kontaktabschnitt mit einer Einführöffnung auf, in die die elektrische Leitung zum elektrischen Kontaktieren mit dem Kontaktelement einführbar ist. Zum Anschließen einer elektrischen Leitung wird diese in die Stecköffnung des Gehäuses eingesteckt und wird dadurch in die Einführöffnung des Kontaktabschnitts eingeführt. Durch Zusammenwirken mit der elektrischen Leitung wird das Auslöseelement verstellt, sodass der Halt des Klemmschenkels in der Freigabestellung aufgehoben und der Klemmschenkel freigegeben wird. Der Klemmschenkel bewegt sich somit aus der Freigabestellung in Richtung der Klemmstellung und wirkt auf die eingesteckte elektrische Leitung ein, um diese mit dem Kontaktabschnitt des Kontaktelements zu verklemmen.

Der Halt des Klemmschenkels in der Freigabestellung wird durch eine Rastverbindung zwischen dem Klemmschenkel und dem Kontaktelement hergestellt. Dazu weist das Federelement einen an dem Klemmschenkel angeordneten, ersten Rastabschnitt auf, während das Kontaktelement einen zweiten Rastabschnitt aufweist, In der Freigabestellung sind der erste Rastabschnitt und der zweite Rastabschnitt miteinander verrastet, um dadurch den Klemmschenkel in der Freigabestellung des Klemmschenkels in Position relativ zu dem Gehäuse zu halten. Die Verrastung des Klemmschenkels in der Freigabestellung erfolgt somit mit dem Kontaktelement, das dazu einen Rastabschnitt aufweist, der mit einem zugeordneten Rastabschnitt an dem Klemmschenkel zusammenwirkt und dadurch eine rastende Verbindung zwischen dem Klemmschenkel und dem Kontaktelement in der Freigabestellung herstellt. Bei Einstecken einer elektrischen Leitung und bei Zusammenwirken der elektrischen Leitung mit dem Auslöseelement wird die Rastverbindung aufgehoben, sodass sich der Klemmschenkel selbsttätig aus der Freigabestellung heraus in Richtung der Klemmstellung bewegen kann, um auf diese Weise die eingesteckte elektrische Leitung mit dem Kontaktabschnitt zu verklemmen.

In einer Ausgestaltung greift der Klemmschenkel in die Einführöffnung des Kontaktabschnitts ein und ist innerhalb der Einführöffnung verstellbar. Dabei ist der Klemmschenkel beispielsweise ausgebildet, in der Klemmstellung innerhalb der Einführöffnung auf die elektrische Leitung einzuwirken. Zum Anschließen einer elektrischen Leitung wird die elektrische Leitung in die Einführöffnung des Kontaktabschnitts eingeführt, in die auch der Klemmschenkel eingreift. Bei Auslösen des Auslöseelements wird der Klemmschenkel aus der Freigabestellung freigegeben und bewegt sich somit innerhalb der Einführöffnung in Richtung der Klemmstellung, um die elektrische Leitung innerhalb der Einführöffnung des Kontaktabschnitts mit dem Kontaktabschnitt zu verklemmen und somit elektrisch an das Kontaktelement anzuschließen und mechanisch innerhalb der Anschlussklemme zu arretieren.

Das Auslöseelement ist bevorzugt, betrachtet entlang der Steckrichtung, hinter dem Kontaktabschnitt angeordnet, sodass die elektrische Leitung nach Einführen in die Einführöffnung in Wechselwirkung mit dem Auslöseelement gelangt.

Das Federelement ist vorzugsweise als eine Druckfeder verwirklichende Schenkelfeder ausgebildet. Der Klemmschenkel ist dazu ausgebildet, die elektrische Leitung durch Federkraft in Anlage mit dem Kontaktabschnitt zu drücken. Bei Einstecken in die Stecköffnung gelangt die elektrische Leitung in einen Raum zwischen dem Klemmschenkel und dem Kontaktabschnitt, wobei nach Auslösen des Klemmschenkels aus der Freigabestellung der Klemmschenkel auf die elektrische Leitung einwirkt und diese in Anlage mit dem Kontaktabschnitt des Kontaktelements drückt.

In einer Ausgestaltung ist der Klemmschenkel in einer senkrecht durch die Steckrichtung und eine Querrichtung aufgespannten Ebene relativ zu einem Stützschenkel verschwenkbar. Das Federelement ist beispielsweise als Schenkelfeder ausgestaltet, bei dem der Stützschenkel relativ zu dem Gehäuse abgestützt und der Klemmschenkel elastisch relativ zu dem Stützschenkel auslenkbar ist. Die Bewegung des Klemmschenkels erfolgt hierbei in einer Schwenkebene, die durch die Steckrichtung und eine Querrichtung aufgespannt ist, und somit um eine Schwenkachse, die senkrecht zu der Schwenkebene weist.

In einer Ausgestaltung ist der erste Rastabschnitt durch eine zu dem Klemmschenkel umgebogene Lasche geformt. Die Lasche kann beispielsweise von dem Klemmschenkel freigeschnitten sein und steht von dem Klemmschenkel vor, um bei Überführen des Klemmschenkels in die Freigabestellung mit dem zugeordneten, zweiten Rastabschnitt des Kontaktelements in Eingriff zu gelangen und somit den Klemmschenkel relativ zu dem Kontaktelement zu verrasten.

Der erste Rastabschnitt kann beispielsweise im Bereich einer seitlichen Kante des Klemmschenkels geformt sein.

Beispielsweise kann das Federelement zwei erste Rastabschnitte aufweisen, die an voneinander abliegenden seitlichen Kanten des Klemmschenkels geformt sind und jeweils durch eine Lasche ausgebildet sind, die relativ zu dem Klemmschenkel umgebogen ist und von dem Klemmschenkel absteht. An dem Kontaktelement können in diesem Fall zwei zweite Rastabschnitte geformt sein, die in der Freigabestellung mit den ersten Rastabschnitten des Klemmschenkels verrastet sind.

In einer Ausgestaltung ist der zweite Rastabschnitt durch eine Rastkante an dem Kontaktelement geformt. Ist der Klemmschenkel entlang einer durch die Steckrichtung und eine Querrichtung aufgespannten Schwenkebene relativ zu dem Stützschenkel verschwenkbar, so erstreckt sich die Rastkante beispielsweise senkrecht zu der Schwenkebene, sodass der erste Rastabschnitt des Klemmschenkels in der Freigabestellung mit der Rastkante verrasten kann und somit ein Halt für den Klemmschenkel in der Freigabestellung relativ zu dem Kontaktelement und damit relativ zu dem Gehäuse hergestellt wird.

In einer Ausgestaltung weist das Kontaktelement eine Aussparung auf, die zum Beispiel als Einbuchtung an einer seitlichen Kante des Kontaktelements geformt ist. In die Aussparung greift der erste Rastabschnitt in der Freigabestellung ein, um auf diese Weise eine Verrastung zwischen dem Klemmschenkel und dem Kontaktelement herzustellen.

Beispielsweise weist das Auslöseelement einen Wirkabschnitt auf, der zum Einwirken auf den ersten Rastabschnitt in die Aussparung des Kontaktelements eingreift und durch Verstellen des Auslöseelements so relativ zu dem Kontaktelement verstellbar ist, dass durch Einwirken auf den ersten Rastabschnitt die Verrastung zwischen dem Klemmschenkel und dem Kontaktelement aufgehoben werden kann.

In einer Ausgestaltung ist die Aussparung außerhalb der Einführöffnung an dem Kontaktelement geformt. In die Aussparung greift der erste Rastabschnitt des Klemmschenkels in der Freigabestellung zum Verrasten mit dem zweiten Rastabschnitt des Kontaktelements ein. Die Verrastung erfolgt hierbei außerhalb der Einführöffnung des Kontaktelements, in die die elektrische Leitung zum Anschließen einführbar ist und somit räumlich separiert von der Einführöffnung.

Weist das Federelement zwei erste Rastabschnitte auf, so können an dem Kontaktelement an voneinander abliegenden seitlichen Kanten zwei Aussparungen geformt sein, wobei ein jeder erste Rastabschnitt in der Freigabestellung des Klemmschenkels in eine zugeordnete Aussparung des Kontaktelements eingreift. Das Auslöseelement kann in diesem Fall beispielsweise zwei Wirkabschnitte aufweisen, die jeweils in eine der Aussparungen eingreifen, um auf diese Weise bei Verstellen des Auslöseelements auf den jeweils zugeordneten ersten Rastabschnitt zum Aufheben der Verrastung einzuwirken.

In einer Ausgestaltung ist der Kontaktabschnitt durch einen die Einführöffnung umgebenden Kragen geformt. Der Kragen kann insbesondere durch Materialumformung, insbesondere ein Kragenziehen, als Materialdurchzug an dem Kontaktelement geformt sein und ist somit integral und einstückig mit dem Kontaktelement hergestellt.

Beispielsweise kann das Kontaktelement einen entlang einer zur Steckrichtung senkrechten Ebene erstreckten Querabschnitt aufweisen, an dem der Kragen geformt ist. Der Kragen steht hierbei vorzugsweise entlang der Steckrichtung von dem Querabschnitt vor und umgibt die Einführöffnung, sodass eine elektrische Leitung zum Anschließen an die Anschlussklemme entlang der Steckrichtung in die Einführöffnung innerhalb des Kragens eingeführt und somit an die Anschlussklemme angeschlossen werden kann.

Das Kontaktelement ist vorzugsweise integral und einstückig geformt. Das Kontaktelement ist beispielsweise über den Querabschnitt und gegebenenfalls zusätzlich über einen zu dem Querabschnitt umgebogenen Stützabschnitt an dem Gehäuse abgestützt und ist ortsfest zu dem Gehäuse angeordnet.

Das Federelement kann beispielsweise einen Stützschenkel aufweisen, über den das Federelement relativ zu dem Gehäuse abgestützt und in Position relativ zu dem Gehäuse gehalten ist. Zu dem Stützschenkel ist der Klemmschenkel elastisch auslenkbar, wobei in der Freigabestellung der Klemmschenkel so ausgelenkt ist, dass das Federelement elastisch gespannt ist und der Klemmschenkel nach dem Lösen aus der Freigabestellung in elastisch vorgespannter Weise aus der Freigabestellung heraus bewegt wird.

In einer Ausgestaltung greift der Stützschenkel in die Einführöffnung ein und ist dadurch an dem Kontaktelement abgestützt.

In einer Ausgestaltung steht der erste Rastabschnitt von dem Klemmschenkel in Richtung des Stützschenkels vor. Der Stützschenkel ist beispielsweise über einen gekrümmten Verbindungsabschnitt mit dem Klemmschenkel verbunden, wobei der Klemmschenkel elastisch relativ zu dem Stützschenkel auslenkbar ist und der Stützschenkel relativ zu dem Gehäuse, beispielsweise an dem Kontaktelement, abgestützt ist. Der erste Rasterabschnitt kann beispielsweise als Lasche an dem Klemmschenkel geformt sein und steht von dem Klemmschenkel in Richtung des Stützschenkels vor.

In einer Ausgestaltung greift der erste Rasterabschnitt an dem Stützschenkel vorbei und ist in der Freigabestellung auf einer dem Klemmschenkel abgewandten Seite des Stützschenkels mit dem zweiten Rastabschnitt verrastet. Der Klemmschenkel ist auf einer ersten Seite des Stützschenkels angeordnet und relativ zu dem Stützschenkel elastisch auslenkbar. Ausgehend von dem Klemmschenkel greift der erste Rasterabschnitt an dem Stützschenkel vorbei und ist in der Freigabestellung des Klemmschenkels auf einer dem Klemmschenkel abgewandten, zweiten Seite des Stützschenkels mit dem zweiten Rastabschnitt des Kontaktelements verrastet. Die Verrastung des Klemmschenkels in der Freigabestellung erfolgt somit auf einer dem Klemmschenkel abgewandten Seite des Stützschenkels und somit in einem räumlichen Bereich, der außerhalb eines Aufnahmeraums innerhalb der Anschlussklemme gelegen ist, in die die elektrische Leitung zum Anschließen an die Anschlussklemme eingesteckt wird.

In einer Ausgestaltung sind an dem Klemmschenkel zwei erste Rasterabschnitte angeordnet. Die zwei ersten Rastabschnitte stehen von dem Klemmschenkel in Richtung des Stützschenkels vor. Beispielsweise können die zwei ersten Randabschnitten jeweils an dem Stützschenkel vorbeigreifen derart, dass der Stützschenkel zwischen den zwei ersten Rastabschnitten aufgenommen ist. Die zwei ersten Rastabschnitte können beispielsweise als freigeschnittene, umgebogene Laschen an dem Klemmschenkel geformt sein, beispielsweise an voneinander abliegenden, seitlichen Kanten des Stützschenkels. In einem Zwischenraum zwischen den ersten Rastabschnitten ist hierbei der Stützschenkel aufgenommen, sodass die ersten Rastabschnitte an unterschiedlichen Seiten an dem Stützschenkel vorbeigreifen.

Die ersten Rastabschnitte können beispielsweise in an seitlichen Kanten des Stützschenkels geformten Freimachungen einliegen und dadurch an dem Stützschenkel vorbeigreifen.

In einer Ausgestaltung sind die zwei ersten Rastabschnitte in der Freigabestellung auf einer dem Klemmschenkel abgewandten Seite des Stützschenkels mit zwei zweiten Rastabschnitten verrastet. Über die zwei ersten Rastabschnitte wird somit eine Verrastung mit dem Kontaktelement auf einer dem Klemmschenkel abgewandten Seite des Stützschenkels hergestellt und somit räumlich separiert von einem Aufnahmeraum, in den die elektrische Leitung zum Anschließen an die Anschlussklemme eingeführt wird.

In einer Ausgestaltung weist das Kontaktelement zwei Aussparungen auf, in die jeweils einer der zwei ersten Rastabschnitte in der Freigabestellung eingreift. Das Auslöseelement weist zwei Wirkabschnitte auf, die zum Einwirken auf die ersten Rastabschnitte in die Aussparungen des Kontaktelements eingreifen. Im Bereich der Aussparungen sind die zweiten Rastabschnitte an dem Kontaktelement geformt. In der Freigabestellung sind die ersten Rastabschnitte des Klemmschenkels mit den zweiten Rastabschnitten im Bereich der Aussparungen an dem Kontaktelement verrastet, sodass der Klemmschenkel in der Freigabestellung gehalten ist. Durch Verstellen des Auslöseelements können die Wirkabschnitte in den Aussparungen bewegt werden, um dadurch auf die ersten Rastabschnitte einzuwirken und die ersten Rastabschnitte aus der verrasteten Stellung zu lösen.

In einer Ausgestaltung sind die beiden Aussparungen außerhalb der Einführöffnung an dem Kontaktelement geformt und somit räumlich separiert von der Einführöffnung an dem Kontaktelement. Die Aussparungen, an denen die Verrastung der ersten Rastabschnitte mit den zweiten Rastabschnitten erfolgt, sind somit räumlich separiert von einem Aufnahmeraum, in den die elektrische Leitung zum Anschließen an die Anschlussklemme eingeführt wird.

In einer Ausgestaltung ist das Auslöseelement schwenkbar relativ zu dem Gehäuse gelagert. Durch Wechselwirken mit einer elektrischen Leitung kann das Auslöseelement somit relativ zu dem Gehäuse verschwenkt werden, wobei das Auslöseelement bei einem Verstellen so auf die Rastverbindung zwischen dem Klemmschenkel und dem Kontaktelement einwirkt, dass der Klemmschenkel aus der Freigabestellung freigegeben wird und sich somit selbsttätig, aufgrund einer Federvorspannung des Federelements, in Richtung der Klemmstellung verstellen kann.

In anderen Ausgestaltungen kann das Auslöseelement auch linear verstellbar an dem Gehäuse angeordnet sein.

In einer Ausgestaltung definiert das Gehäuse einen Aufnahmeraum, in den hinein die elektrische Leitung durch Einstecken in die Stecköffnung einführbar ist. Das Auslöseelement weist einen Auslöseschenkel auf, der sich in dem Aufnahmeraum zum Zusammenwirken mit der elektrischen Leitung erstreckt. Insbesondere kann der Auslöseschenkel sich in einer Ausgangsstellung quer zur Steckrichtung in dem Aufnahmeraum erstrecken. Aus der Ausgangsstellung heraus ist der Auslöseschenkel zum Lösen des Klemmschenkels aus der Freigabestellung durch Zusammenwirken mit der elektrischen Leitung verstellbar. Das Auslöseelement wirkt bei Auslenken des Auslöseschenkels aus der Ausgangsstellung heraus auf die Rastverbindung zwischen dem Klemmschenkel und dem Kontaktelement ein und hebt dadurch den Halt des Klemmschenkels in der Freigabestellung auf, sodass sich der Klemmschenkel aus der Freigabestellung heraus in Richtung der Klemmstellung verstellen kann.

In einer Ausgestaltung ist das Auslöseelement ausgebildet, zum Lösen des Klemmschenkels aus der Freigabestellung auf den ersten Rastabschnitt einzuwirken. Während das Kontaktelement ortsfest an dem Gehäuse angeordnet und im Wesentlichen starr ausgebildet ist, kann der erste Rastabschnitt, der zum Beispiel als Lasche an dem Klemmschenkel geformt ist, elastisch ausgelenkt werden, sodass durch Einwirken auf den ersten Rastabschnitt die Verrastung zwischen dem Klemmschenkel und dem Kontaktelement aufgehoben werden kann. Bei Auslenken des Auslöseelements wirkt das Auslöseelement zum Beispiel mit einem Wirkabschnitt auf den ersten Rastabschnitt ein, um auf diese Weise den ersten Rastabschnitt aus seinem rastenden Halt an dem Kontaktelement zu bewegen und den Klemmschenkel somit aus der Freigabestellung freizugeben.

In einer Ausgestaltung weist der Auslöseschenkel eine Aufnahmewanne auf, in die die elektrische Leitung bei Einstecken in die Stecköffnung eintaucht. Die Aufnahmewanne ist als Vertiefung an dem Auslöseschenkel geformt. Durch die Wannenform des Auslöseschenkels kann die elektrische Leitung bei Auftreffen auf den Auslöseschenkel eingefangen werden, wodurch ein Abrutschen von dem Auslöseschenkel verhindert wird. Auch weiche Leitungen können somit eine Auslösung des Ausleseschenkels zum Lösen des Klemmschenkels aus der Freigabestellung bewirken.

Die Aufnahmewanne an dem Auslöseschenkel fluchtet vorzugsweise entlang der Steckrichtung mit der Einführöffnung des Kontaktelements.

In einer Ausgestaltung weist die Anschlussklemme ein zu dem Gehäuse verstellbares Betätigungselement zum Verstellen des Klemmschenkels in die Freigabestellung auf. Durch Betätigen des Betätigungselements kann der Klemmschenkel in die Freigabestellung überführt werden. In der Freigabestellung ist der Klemmschenkel relativ zu dem Kontaktelement verrastet, sodass der Klemmschenkel in der Freigabestellung in Position relativ zu dem Gehäuse gehalten wird. Nach Überführen in die Freigabestellung verbleibt der Klemmschenkel somit in der Freigabestellung, sodass eine elektrische Leitung in einfacher Weise an die Anschlussklemme angeschlossen oder eine angeschlossene elektrische Leitung von der Anschlussklemme entnommen werden kann.

Das Betätigungselement kann beispielsweise nach Art eines Drückers ausgestaltet und durch Nutzerbetätigung in das Gehäuse eingedrückt werden, um auf diese Weise auf den Klemmschenkel einzuwirken und den Klemmschenkel in Richtung der Freigabestellung zu verstellen.

In einer Ausgestaltung ist das Betätigungselement linear verschiebbar an dem Gehäuse gelagert und weist einen Betätigungsabschnitt zum Betätigen durch einen Nutzer und einen Wirkabschnitt zum Einwirken auf den Klemmschenkel auf. Während der Betätigungsabschnitt von außerhalb des Gehäuses zugänglich ist, beispielsweise indem ein Nutzer über ein Werkzeug, zum Beispiel einen Schraubendreher, oder alternativ manuell auf den Betätigungsabschnitt einwirken kann, steht der Wirkabschnitt mit dem Klemmschenkel des Federelements in Wirkverbindung. Durch Verstellen des Betätigungselements wird somit über den Wirkabschnitt eine Verstellkraft auf den Klemmschenkel ausgeübt, sodass insbesondere bei Verstellen des Betätigungselements aus einer nicht betätigten Stellung in eine betätigte Stellung der Klemmschenkel mitgenommen und somit in Richtung der Freigabestellung bewegt wird.

In einer Ausgestaltung weist das Betätigungselement ein erstes Anschlagelement auf, das beispielsweise in der nicht betätigten Stellung an einem zum Gehäuse ortsfesten, zweiten Anschlagelement anliegt und somit die Position des Betätigungselements relativ zu dem Gehäuse in der nicht betätigten Stellung definiert.

Der der Erfindung zugrunde liegende Gedanke soll nachfolgend anhand der in den Figuren dargestellten Ausführungsbeispiele näher erläutert werden. Es zeigen:
- Fig. 1A: eine Ansicht eines Ausführungsbeispiels einer Anschlussklemme, in einer Freigabestellung eines Klemmschenkels eines Federelements;
- Fig. 1B: eine Seitenansicht der Anordnung gemäß Fig. 1A;
- Fig. 2A: eine Schnittansicht durch die Anordnung gemäß Fig. 1A;
- Fig. 2B: eine Schnittansicht durch die Anordnung gemäß Fig. 1B;
- Fig. 3A: eine Ansicht der Anschlussklemme, bei Einstecken einer elektrischen Leitung;
- Fig. 3B: eine Seitenansicht der Anordnung gemäß Fig. 3A;
- Fig. 4A: eine Schnittansicht durch die Anordnung gemäß Fig. 3A;
- Fig. 4B: eine Schnittansicht durch die Anordnung gemäß Fig. 3B;
- Fig. 5A: eine Ansicht der Anschlussklemme, nach Einstecken einer elektrischen Leitung und bei freigegebenem Klemmschenkel;
- Fig. 5B: eine Seitenansicht der Anordnung gemäß Fig. 5A;
- Fig. 6A: eine Schnittansicht durch die Anordnung gemäß Fig. 5A;
- Fig. 6B: eine Schnittansicht durch die Anordnung gemäß Fig. 5B;
- Fig. 7A: eine Ansicht einer Baugruppe des Federelements zusammen mit einem Kontaktelement der Anschlussklemme, in der Freigabestellung des Klemmschenkels;
- Fig. 7B: eine Seitenansicht der Anordnung gemäß Fig. 7A;
- Fig. 8A: eine Ansicht der Anordnung gemäß Fig. 7A, gemeinsam mit einem Auslöseelement;
- Fig. 8B: eine Seitenansicht der Anordnung gemäß Fig. 8A;
- Fig. 9A: die Anordnung gemäß Fig. 8A, gemeinsam mit einem Gehäuse;
- Fig. 9B: eine Seitenansicht der Anordnung gemäß Fig. 9A;
- Fig. 10A: eine Ansicht einer Baugruppe eines Federelements mit einem Kontaktelement, nach einem anderen Ausführungsbeispiel;
- Fig. 10B: eine Seitenansicht der Anordnung gemäß Fig. 10A;
- Fig. 11A: eine Ansicht einer Baugruppe mit einem Federelement und einem Kontaktelement, nach einem anderen Ausführungsbeispiel; und
- Fig. 11B: eine Seitenansicht der Anordnung gemäß Fig. 11A.

Fig. 1A, 1B bis 6A, 6B zeigen ein Ausführungsbeispiel einer Anschlussklemme 1, die ein Gehäuse 10 mit einer darin geformten Stecköffnung 100 zum Einstecken einer elektrischen Leitung 2 entlang einer Steckrichtung E ausbildet.

Das Gehäuse 10 definiert einen Aufnahmeraum 101, in den die elektrische Leitung 2 mit einem abisolierten Leiterende 20 eingeführt wird, wenn sie in die Stecköffnung 100 entlang der Steckrichtung E eingesteckt wird. In einer angeschlossenen Stellung befindet sich die Leitung 2 mit dem abisolierten Leiterende 20 innerhalb des Aufnahmeraums 101 und ist elektrisch über einen Klemmschenkel 120 eines Federelements 12 mit einem Kontaktelement 11 in Form eines Strombalkens kontaktiert, sodass die elektrische Leitung 2 elektrisch an die Anschlussklemme 1 angeschlossen ist.

Das Federelement 12 weist einen Stützschenkel 121 auf, der bei dem dargestellten Ausführungsbeispiel an dem Kontaktelement 11 abgestützt ist, sodass das Federelement 12 darüber zu dem Gehäuse 10 festgelegt ist. Der Klemmschenkel 120 ist elastisch zu dem Stützschenkel 121 auslenkbar, insbesondere derart, dass der Klemmschenkel 120 in einer in Fig. 5A, 5B und 6A, 6B dargestellten Klemmstellung klemmend auf eine an die Anschlussklemme 1 angeschlossene elektrische Leitung 2 einwirkt und diese unter elastischer Vorspannung in Kontakt mit einem Kontaktabschnitt 110 des Kontaktelements 11 drückt und somit die Leitung 2 über ihr Leiterende 20 elektrisch mit dem Kontaktelement 11 kontaktiert.

Bei dem dargestellten Ausführungsbeispiel ist das Kontaktelement 11 integral und einstückig zum Beispiel als Stanz-Biege-Teil geformt und weist einen Querabschnitt 110 auf, an dem ein Kontaktabschnitt 111 in Form eines Kragens geformt ist. Der Kragen 111 ist zum Beispiel als Materialdurchzug durch Materialumformung (insbesondere durch Kragenziehen) an dem Querabschnitt 110 geformt und steht entlang der Steckrichtung E von dem Querabschnitt 110 vor. Der Kragen 111 umgibt eine Einführöffnung 115, in die die elektrische Leitung 2 bei Einstecken in die Stecköffnung 100 eingeführt wird und in die die elektrische Leitung 2 mit ihrem abisolierten Leitungsende 20 in angeschlossener Stellung eingreift.

Der Klemmschenkel 120 des Federelements 12 greift bei dem dargestellten Ausführungsbeispiel in die Einführöffnung 115 des Kontaktabschnitts 111 ein und ist innerhalb der Einführöffnung 115 zum Zusammenwirken mit der elektrischen Leitung 2 verstellbar.

Zudem greift auch der Stützschenkel 121 in die Einführöffnung 115 ein und ist innerhalb der Einführöffnung 115 an dem Kontaktabschnitt 111 abgestützt, sodass der Klemmschenkel 120 elastisch zu dem Stützschenkel 121 auslenkbar ist und der Stützschenkel 121 bei einem Auslenken des Klemmschenkels 120 unter elastischer Verformung des Federelements 12 durch Abstützung in Position relativ zu dem Kontaktelement 12 gehalten wird.

Bei dem dargestellten Ausführungsbeispiel ist an dem Gehäuse 10 ein Betätigungselement 14 entlang einer Betätigungsrichtung B verschiebbar gelagert. Das Betätigungselement 14 ist mit einem Betätigungsabschnitt 140 verschiebbar in einer Betätigungsöffnung 102 des Gehäuses 10 aufgenommen und kann entlang der Betätigungsrichtung B in linear geführter Weise relativ zu dem Gehäuse 10 verschoben werden, um über einen schaftförmig von dem Betätigungsabschnitt 140 erstreckten Wirkabschnitt 141 auf den Klemmschenkel 120 des Federelements 12 einzuwirken und diesen in eine Freigabestellung zu verstellen.

Der Betätigungsabschnitt 140 ist über die Betätigungsöffnung 102 von außerhalb des Gehäuses 10 zugänglich und kann somit durch einen Nutzer, zum Beispiel unter Verwendung eines Werkzeugs, betätigt werden.

Das Betätigungselement 14 ist in einer in Fig. 5A, 5B, 6A, 6B dargestellten nicht betätigten Stellung entgegen der Betätigungsrichtung B in der Betätigungsöffnung 102 nach außen hin verschoben. In der nicht betätigten Stellung liegt ein an dem Betätigungselement 14 geformtes Anschlagelement 142 innenseitig an einem zugeordneten Anschlagelement 103 in Form einer Stufe an dem Gehäuse 10 an und verhindert dadurch, dass das Betätigungselement 14 entgegen der Betätigungsrichtung B aus der Aufnahmeöffnung 102 herausgleiten kann.

Bei Betätigung in die Betätigungsrichtung B gelangt das Betätigungselement 14 mit dem Klemmschenkel 120 des Federelements 12 in Wirkverbindung. Dazu wirkt das Betätigungselement 14 mit dem Wirkabschnitt 141 auf den Klemmschenkel 120 ein, um diesen unter elastischer Auslenkung zu dem Stützschenkel 121 in der Einführöffnung 115 des Kontaktelements 11 zu verstellen. Durch Verschieben des Betätigungselements 14 in die Betätigungsrichtung B wird der Klemmschenkel 120 in die Freigabestellung überführt, wie dies aus Fig. 1A, 1B und 2A, 2B ersichtlich ist.

In der in Fig. 1A, 1B und 2A, 2B dargestellten, betätigten Stellung des Betätigungselements 14 ist der Klemmschenkel 120 in die Freigabestellung bewegt worden, in der ein mit der Stecköffnung 100 fluchtender Raum innerhalb des Gehäuses 10 freigegeben ist, sodass eine elektrische Leitung 2 in einer im Wesentlichen kraftlosen Weise in das Gehäuse 10 eingesteckt werden kann, wie dies aus Fig. 3A, 3B und 4A, 4B ersichtlich ist. In der Freigabestellung ist der Klemmschenkel 120 relativ zu dem Gehäuse 10 verrastet.

An dem Klemmschenkel 120 des Federelements 12 sind, bei dem dargestellten Ausführungsbeispiel, zwei Rastabschnitte 122 geformt, die als Laschen relativ zu dem Klemmschenkel 120 freigeschnitten und zu dem Klemmschenkel 120 umgebogen sind, wie dies aus den Ansichten gemäß Fig. 7A, 7B ersichtlich ist. Die Rastabschnitte 122 stehen von dem Klemmschenkel 120 in eine Richtung vor, die von dem Aufnahmeraum 101 weg weist und können dadurch in der in Fig. 7A, 7B dargestellten Freigabestellung mit zugeordneten Rastabschnitten 113 in Form von Rastkanten im Bereich von Aussparungen 114 des Kontaktelements 11 verrasten, wie sich dies aus Fig. 7A, 7B in Zusammenschau mit Fig. 1A, 1B und 2A, 2B ergibt.

Bei dem dargestellten Ausführungsbeispiel sind an dem Klemmschenkel 120 an voneinander abliegenden, seitlichen Kanten zwei Rastabschnitte 122 geformt. Entsprechend weist das Kontaktelement 11 an voneinander abliegenden, seitlichen Kanten zwei Aussparungen 114 auf, an denen jeweils eine Rastkante 113 zum Zusammenwirken mit einem zugeordneten Rastabschnitt 122 des Federelements 12 geformt ist. Die Aussparungen 114 sind als Einbuchtungen seitlich an einem Übergang zwischen dem Querabschnitt 110 und einem zu dem Querabschnitt 110 umgebogenen Stützabschnitt 112 in das Kontaktelement 12 eingeformt und verjüngen das Kontaktelement 12 im Bereich des Übergangs zwischen dem Querabschnitt 110 und dem Stützabschnitt 112.

Die Rastabschnitte 122 greifen an dem Stützschenkel 121 vorbei und liegen dazu in Freimachungen an seitlichen Kanten des Stützschenkels 121 ein. Der Klemmschenkel 120 ist auf einer ersten Seite des Stützschenkels 121 angeordnet. Die Rastabschnitte 122 greifen ausgehend von dem Klemmschenkel 120 derart an dem Stützschenkel 121 vorbei, dass die Rastabschnitte 122 auf einer der ersten Seite abgewandten, zweiten Seite des Stützschenkels 121 mit den Rastabschnitten 113 in Form der Rastkanten an den Aussparungen 114 des Kontaktelements 11 verrastet sind, wenn sich der Klemmschenkel 120 in der Freigabestellung befindet.

In montierter Stellung ist das Kontaktelement 11 über den Querabschnitt 110 und den Stützabschnitt 112 relativ zu dem Gehäuse 10 abgestützt und dadurch ortsfest zu dem Gehäuse 10 festgelegt.

Die Anschlussklemme 1 weist ein Auslöseelement 13 auf, das als starres Element geformt ist und einen Auslöseschenkel 130 ausbildet. Das Auslöseelement 13 ist über ein Achselement 131 schwenkbar an dem Gehäuse 10 gelagert, sodass das Auslöseelement 13 zu dem Gehäuse 10 und dem zum Gehäuse 10 ortsfesten Kontaktelement 11 verschwenkbar ist, wie dies aus Fig. 3A, 3B bis 6A, 6B ersichtlich ist.

Der Auslöseschenkel 13 ist in einer Ausgangsstellung (entsprechend der Stellung gemäß Fig. 1A, 1B, 2A, 2B) zumindest näherungsweise quer zur Steckrichtung E erstreckt und ragt so im Gehäuse 10 in einen mit der Stecköffnung 100 fluchtenden Bereich in dem Aufnahmeraum 101, dass bei Einstecken einer elektrischen Leitung 2 diese mit einem Leiterende 20 auf den Auslöseschenkel 130 trifft und somit auf das Auslöseelement 13 einwirkt.

Der Auslöseschenkel 130 ist hierbei betrachtet in die Steckrichtung E hinter dem Kontaktabschnitt 111 des Kontaktelements 11 angeordnet, sodass die elektrische Leitung 2 zunächst durch den Kontaktabschnitt 111 hindurch geführt wird und sodann auf den Auslöseschenkel 130 trifft.

Das Auslöseelement 13 dient zum Zusammenwirken mit einer in die Stecköffnung 100 eingesteckten elektrischen Leitung 2, um die elektrische Leitung 2 selbsttätig unter Auslösen des Klemmschenkels 120 an die Anschlussklemme 1 anzuschließen. Wird eine elektrische Leitung 2, wie aus Fig. 3A, 3B, 4A, 4B ersichtlich, in die Stecköffnung 100 eingesteckt, so wirkt die Leitung 2 mit einem Leiterende 20 auf den Auslöseschenkel 130 ein und lenkt diesen aus der in Fig. 1A, 1B, 2A, 2B dargestellten Ausgangsstellung aus, wie dies aus Fig. 3A, 3B, 4A, 4B ersichtlich ist.

An dem Auslöseschenkel 130 ist eine Aufnahmewanne 133 geformt, in die die elektrische Leitung bei Anstecken an die Anschlussklemme 1 eintaucht. Durch die wannenförmige Ausgestaltung des Auslöseschenkels 130 kann die elektrische Leitung 2 bei Auftreffen auf den Auslöseschenkel 130 eingefangen werden, wodurch ein Abrutschen der elektrischen Leitung 2 von dem Auslöseschenkel 130 zumindest erschwert ist und somit auch weiche elektrische Leitungen 2 zu einem Auslösen des Auslöseschenkels 130 führen können.

Das Auslöseelement 13 weist Wirkabschnitte 132 auf, die in die Aussparungen 114 an dem Kontaktelement 11 eingreifen und zum Zusammenwirken mit den Rastabschnitten 122 des Federelements 12 dienen. Wird, bei Einstecken einer elektrischen Leitung, das Auslöseelement 13 um das Achselement 131 herum verschwenkt, so drücken die Wirkabschnitte 132 auf die Rastabschnitte 122 und bewegen diese außer Eingriff von den Aussparungen 114 und somit aus ihrer Wirkverbindung mit den Rastkanten 113 heraus, sodass der Klemmschenkel 120 freigegeben wird und sich aufgrund der elastischen Federvorspannung des Federelements 12 in Richtung der Klemmstellung gemäß Fig. 5A, 5B und 6A, 6B verstellen kann.

Es ergibt sich folgende Funktionsweise:
Wird das Betätigungselement 14 in die Betätigungsrichtung B betätigt und dadurch in das Gehäuse 10 hinein verschoben, so nimmt das Betätigungselement 14 über den Wirkabschnitt 141 den Klemmschenkel 120 des Federelements 12 mit und verstellt den Klemmschenkel 120 dadurch in die in Fig. 1A, 1B, 2A, 2B dargestellte Freigabestellung. Durch Einschieben in die Betätigungsrichtung B in das Gehäuse 10 wirkt das Betätigungselement 14 auf den Klemmschenkel 120 ein, sodass der Klemmschenkel 120 mit den Rastabschnitten 122 in Eingriff mit den Aussparungen 114 und darüber mit den Rastkanten 113 des Kontaktelements 11 gelangt.

In der Freigabestellung gibt der Klemmschenkel 120 einen mit der Stecköffnung 100 entlang der Steckrichtung E fluchtenden Bereich innerhalb des Aufnahmeraums 101 frei, sodass eine elektrische Leitung 2 ungehindert von dem Klemmschenkel 120 in die Stecköffnung 100 eingesteckt und somit in einer im Wesentlichen kraftlosen Weise an die Anschlussklemme 1 angeschlossen werden kann.

In der betätigten, gespannten Stellung gemäß Fig. 1A, 1B, 2A, 2B kann die Anschlussklemme 1 auch durch einen Hersteller ausgeliefert werden.

Wird eine elektrische Leitung 2 mit einem abisolierten Leiterende 20 in die Stecköffnung 100 eingesteckt und dadurch in die Steckrichtung E in den Aufnahmeraum 101 eingeführt, während sich der Klemmschenkel 120 in der Freigabestellung befinden, so wird die Leitung 2 in die Einführöffnung 115 des Kontaktabschnitts 111 eingeführt, gelangt in Anlage mit dem Auslöseschenkel 130 des Auslöseelements 13 und verschwenkt dadurch den Auslöseschenkel 130 relativ zu dem Kontaktelement 12. Dadurch wirken die Wirkabschnitte 132 auf die Rastabschnitte 122 des Klemmschenkels 120 ein und drängen die Rastabschnitte 122 außer Eingriff von den Aussparungen 114 des Kontaktelements 12, sodass die Rastabschnitte 122 aus dem rastenden Eingriff gelöst werden und die Verrastung des Klemmschenkels 120 somit aufgehoben wird.

Nach Aufhebung der Verrastung gelangt der Klemmschenkel 120 in klemmende Anlage mit der elektrischen Leitung 2 und drückt dadurch das Leiterende 20 in kontaktierende Anlage mit dem Kontaktelement 11, sodass die Leitung 2 elektrisch an die Anschlussklemme 1 angeschlossen und zudem mechanisch arretiert ist.

Bei der Bewegung aus der Freigabestellung in Richtung der Klemmstellung können gegebenenfalls die Rastabschnitte 122 an der Oberfläche des Querabschnitts 110 reibend entlang gleiten. Dadurch kann eine Bewegung des Klemmschenkels 120 in Richtung der klemmenden Anlage mit der eingesteckten elektrischen Leitung 2 gedämpft werden, sodass ein Anschlagen des Klemmschenkels 120 an der Leitung 2 mit vergleichsweise geringer Kraft erfolgt und somit eine Beschädigung an der Leitung 2, zum Beispiel bei Ausgestaltung durch einen weichen Leiter, zum Beispiel einen Litzenleiter, vermieden wird.

Eine durch die Eigenspannung des Federelements 12 bestimmte Klemmkraft des Klemmschenkels 120 in der Klemmstellung gemäß Fig. 5A, 5B, 6A, 6B wird hierdurch nicht beeinträchtigt.

Soll die elektrische Leitung 2 aus der in Fig. 5A, 5B, 6A, 6B dargestellten angeschlossenen Stellung gelöst und von der Anschlussklemme 1 wieder entnommen werden, kann das Betätigungselement 14 wiederum in die betätigte Stellung gemäß Fig. 1A, 1B, 2A, 2B überführt werden, sodass der Klemmschenkel 120 außer Anlage von der Leitung 2 gebracht wird. Die Leitung 2 kann dadurch in einer im Wesentlichen kraftlosen Weise aus der Anschlussklemme 1 entnommen werden.

Zur Montage der Anschlussklemme 1 kann beispielsweise, wie dies in Fig. 7A, 7B dargestellt ist, das Federelement 12 an das Kontaktelement 11 angesetzt werden, sodass der Klemmschenkel 120 und der Stützschenkel 121 in die Einführöffnung 115 innerhalb des Kontaktabschnitts 111 eingreifen. Der Klemmschenkel 120 des Federelements 12 wird hierbei in die Freigabestellung gebracht und ist somit mit dem Kontaktelement 11 verrastet.

Sodann kann das Auslöseelement 13, wie in Fig. 8A, 8B dargestellt, angesetzt werden derart, dass das Auslöseelement 13 mit den Wirkabschnitten 132 in die Aussparungen 114 an dem Kontaktelement 12 eingreift.

Sodann kann die so geschaffene Baugruppe, wie in Fig. 9A, 9B dargestellt, in das Gehäuse 10 eingesetzt werden, indem das Kontaktelement 11 mit dem daran angeordneten Federelement 12 und dem Auslöseelement 13 seitlich in das Gehäuse 10 eingeschoben wird und das Kontaktelement 11 über den Querabschnitt 110 und den Stützabschnitt 112 in abstützenden Eingriff mit dem Gehäuse 10 gelangt.

Fig. 10A, 10B und 11A, 11B zeigen andere Ausführungsformen des Federelements 12, die sich durch die Formgebung der Rastabschnitte 122 an dem Klemmschenkel 120 von dem vorangehend beschriebenen Ausführungsbeispiel unterscheiden.

Insbesondere sind bei dem Ausführungsbeispiel gemäß Fig. 10A, 10 B die Rastabschnitte 122 steiler relativ zu dem Querabschnitt 111 gestellt.

Bei dem Ausführungsbeispiel gemäß Fig. 11A, 11B sind die Rastabschnitte 122 derart S-förmig gebogen, dass die Rastabschnitte 122 jeweils mit einem geradlinig erstreckten Längsabschnitt an dem Querabschnitt 110 des Kontaktelements 12 anliegen, wenn der Klemmschenkel 120 in der Freigabestellung mit dem Kontaktelement 12 verrastet ist.

Durch geeignete Formgebung der Rastabschnitte 122 kann die Rastkraft in der Freigabestellung des Klemmschenkels 120 eingestellt und vorgegeben werden.

Der der Erfindung zugrunde liegende Gedanke ist nicht auf die vorangehend beschriebenen Ausführungsbeispiele beschränkt, sondern lässt sich auch in anderer Weise verwirklichen.

Das Betätigungselement kann durch Wirkung des Klemmschenkels des Federelements in Richtung der nicht betätigten Stellung vorgespannt sein. Denkbar ist aber auch, ein zusätzliches Vorspannelement vorzusehen, welches das Betätigungselement entgegen der Betätigungsrichtung in Richtung der nicht betätigten Stellung relativ zu dem Gehäuse vorspannt. Ein solches Vorspannelement kann zum Beispiel durch eine Druckfeder oder eine andere mechanische Feder ausgestaltet sein.

Das Federelement kann ein, zwei oder auch mehr Rastabschnitte aufweisen.

### Bezugszeichenliste

- 1: Anschlussklemme
- 10: Gehäuse
- 100: Stecköffnung
- 101: Aufnahmeraum
- 102: Betätigungsöffnung
- 103: Anschlagelement
- 11: Kontaktelement (Strombalken)
- 110: Querabschnitt
- 111: Kontaktabschnitt (Durchzug)
- 112: Stützabschnitt
- 113: Rastelement
- 114: Aussparung
- 115: Einführöffnung
- 12: Klemmfeder
- 120: Klemmschenkel
- 121: Stützschenkel
- 122: Rastabschnitt
- 13: Auslöseelement
- 130: Auslöseschenkel
- 131: Achselement
- 132: Wirkabschnitt
- 133: Aufnahmewanne
- 14: Betätigungselement
- 140: Betätigungsabschnitt (Kopf)
- 141: Wirkabschnitt (Schaft)
- 142: Anschlagelement
- 2: Leitung
- 20: Leiterende
- B: Betätigungsrichtung
- E: Steckrichtung
- Q: Querrichtung

## Patentansprüche

1. Anschlussklemme (1) zum Anschließen einer elektrischen Leitung (2), mit
einem Gehäuse (10), das eine Stecköffnung (101) aufweist, in die die elektrische Leitung (2) zum Anschließen an die Anschlussklemme (1) entlang einer Steckrichtung (E) einsteckbar ist,
einem an dem Gehäuse (10) angeordneten Kontaktelement (11) zum elektrischen Kontaktieren mit der elektrischen Leitung (2), wobei das Kontaktelement (11) einen Kontaktabschnitt (111) mit einer Einführöffnung (115) aufweist, in die die elektrische Leitung (2) zum elektrischen Kontaktieren mit dem Kontaktelement (11) einführbar ist,
einem an dem Gehäuse (10) angeordneten Federelement (12), das einen Klemmschenkel (120) aufweist, der ausgebildet ist, in einer Klemmstellung auf die elektrische Leitung (2) einzuwirken, um die elektrische Leitung (2) in Kontakt mit dem Kontaktabschnitt (111) zu bringen, wobei der Klemmschenkel (120) aus der Klemmstellung in eine Freigabestellung relativ zu dem Gehäuse (10) verstellbar ist, um die elektrische Leitung (2) freizugeben, wobei der Klemmschenkel (120) in der Freigabestellung des Klemmschenkels (120) in Position relativ zu dem Gehäuse (10) gehalten ist, und
einem verstellbar an dem Gehäuse (10) angeordneten Auslöseelement (13), wobei der Klemmschenkel (120) durch Zusammenwirken des Auslöseelements (13) mit der elektrischen Leitung (2) aus der Freigabestellung lösbar ist,
**dadurch gekennzeichnet, dass** das Federelement (12) einen an dem Klemmschenkel (120) angeordneten, ersten Rastabschnitt (122) und das Kontaktelement (11) einen zweiten Rastabschnitt (113) aufweisen, wobei in der Freigabestellung der erste Rastabschnitt (122) und der zweite Rastabschnitt (113) miteinander verrastet sind, um den Klemmschenkel (120) in der Freigabestellung des Klemmschenkels (120) in Position relativ zu dem Gehäuse (10) zu halten.

2. Anschlussklemme (1) nach Anspruch 1, **dadurch gekennzeichnet, dass** der Klemmschenkel (120) in die Einführöffnung (115) eingreift und innerhalb der Einführöffnung (115) verstellbar ist.

3. Anschlussklemme (1) nach Anspruch 1 oder 2, **dadurch gekennzeichnet, dass** der erste Rastabschnitt (122) durch eine zu dem Klemmschenkel (120) umgebogene Lasche geformt ist.

4. Anschlussklemme (1) nach einem der vorangehenden Ansprüche, **dadurch gekennzeichnet, dass** der zweite Rastabschnitt (113) durch eine Rastkante an dem Kontaktelement (11) geformt ist.

5. Anschlussklemme (1) nach einem der vorangehenden Ansprüche, **dadurch gekennzeichnet, dass** das Kontaktelement (11) eine Aussparung (114) aufweist, in die der erste Rastabschnitt (122) in der Freigabestellung eingreift, wobei das Auslöseelement (13) einen Wirkabschnitt (132) aufweist, der zum Einwirken auf den ersten Rastabschnitt (122) in die Aussparung (114) des Kontaktelements (11) eingreift.

6. Anschlussklemme (1) nach Anspruch 5, **dadurch gekennzeichnet, dass** die Aussparung (114) außerhalb der Einführöffnung (115) an dem Kontaktelement (11) geformt ist.

7. Anschlussklemme (1) nach einem der vorangehenden Ansprüche, **dadurch gekennzeichnet, dass** der Kontaktabschnitt (111) durch einen die Einführöffnung (115) umgebenden Kragen geformt ist.

8. Anschlussklemme (1) nach einem der vorangehenden Ansprüche, **dadurch gekennzeichnet, dass** das Federelement (12) einen Stützschenkel (121) aufweist, der relativ zu dem Gehäuse (10) abgestützt ist und zu dem der Klemmschenkel (120) elastisch auslenkbar ist.

9. Anschlussklemme (1) nach Anspruch 8, **dadurch gekennzeichnet, dass** der Stützschenkel (121) in die Einführöffnung (115) eingreift und dadurch an dem Kontaktelement (11) abgestützt ist.

10. Anschlussklemme (1) nach Anspruch 8 oder 9, **dadurch gekennzeichnet, dass** der erste Rastabschnitt (122) von dem Klemmschenkel (120) in Richtung des Stützschenkels (121) vorsteht.

11. Anschlussklemme (1) nach Anspruch 10, **dadurch gekennzeichnet, dass** der erste Rastabschnitt (122) an dem Stützschenkel (121) vorbeigreift und in der Freigabestellung auf einer dem Klemmschenkel (120) abgewandten Seite des Stützschenkels (121) mit dem zweiten Rastabschnitt (113) verrastet ist.

12. Anschlussklemme (1) nach einem der Ansprüche 8 bis 11, **dadurch gekennzeichnet, dass** an dem Klemmschenkel (120) zwei erste Rastabschnitte (122) angeordnet sind, wobei die zwei ersten Rastabschnitte (122) von dem Klemmschenkel (120) in Richtung des Stützschenkels (121) vorstehen.

13. Anschlussklemme (1) nach Anspruch 12, **dadurch gekennzeichnet, dass** die zwei ersten Rastabschnitte (122) an dem Stützschenkel (121) vorbeigreifen und den Stützschenkel (121) zwischen sich aufnehmen.

14. Anschlussklemme (1) nach Anspruch 13, **dadurch gekennzeichnet, dass** die zwei ersten Rastabschnitte (122) in der Freigabestellung auf einer dem Klemmschenkel (120) abgewandten Seite des Stützschenkels (121) mit zwei zweiten Rastabschnitten (113) verrastet sind.

15. Anschlussklemme (1) nach einem der Ansprüche 12 bis 14, **dadurch gekennzeichnet, dass** das Kontaktelement (11) zwei Aussparungen (114) aufweist, in die jeweils einer der zwei ersten Rastabschnitte (122) in der Freigabestellung eingreift, wobei das Auslöseelement (13) zwei Wirkabschnitte (132) aufweist, die zum Einwirken auf die ersten Rastabschnitte (122) in die Aussparungen (114) des Kontaktelements (11) eingreifen.
